# DEMANDE DE BREVET EUROPEEN

(11) **EP 4 728 931 A1**
(43) Date de publication de la demande: **22.04.2026**
(21) Numéro de dépôt: 25205946.4
(22) Date de dépôt: 01.10.2025
(51) Int. Cl.: A47B 88/53, E06C 1/00

(54) **MARCHE-PIED ESCAMOTABLE DESTINÉ À ÉQUIPER UN MEUBLE ET MEUBLE ÉQUIPÉ D'UN TEL MARCHE-PIED**

(30) Priorité: 16.10.2024 FR 2411203
(71) Demandeur: Bouriez, Félicien, 62223 Saint Nicolas lez Arras (FR)
(72) Inventeur: Bouriez, Félicien, 62223 Saint Nicolas lez Arras (FR)
(74) Mandataire: RVDB

(57) **Abrégé**

L'invention concerne un marche-pied (22) escamotable qui comporte au moins une première marche (24) et qui est destiné à équiper un meuble (10), le marche-pied (22) étant conçu pour être monté mobile longitudinalement sur ledit meuble (10) entre une position rétractée dans le meuble (10) et une position sortie dans laquelle ladite marche (24) du marche-pied (22) est agencée en saillie devant la face avant (14) du meuble (10), caractérisé en ce qu'il comporte un garde-corps (40) qui est monté articulé sur le marche-pied (22) entre une première position dans laquelle le garde-corps (40) est escamoté et une seconde position dans laquelle le garde-corps (40) est déployé sur un premier bord longitudinal de ladite marche (24), afin de limiter le risque de chute accidentelle de l'utilisateur depuis ladite marche (24) en s'opposant à une fermeture intempestive du marche-pied (22).

## Description

### Domaine de l'invention

La présente demande de brevet se rapporte au domaine des marche-pieds ; l'objet de la présente invention concerne plus particulièrement un marche-pieds escamotable destiné à équiper un meuble du type meuble de cuisine ou meuble de salle de bain.

### Etat de la technique

Les enfants en bas-âge ne sont généralement pas assez grands pour atteindre l'évier agencé sur le dessus d'un meuble de cuisine ou d'un meuble de salle de bain.

Par conséquent, de nombreuses familles utilisent un marche-pied portable qui est entreposé dans la cuisine ou la salle de bain pour permettre aux enfants d'accéder à l'évier.

Ce type de marche-pied pose un problème de stockage lorsqu'il n'est pas utilisé.

En effet, lorsque le marche-pied n'est pas utilisé, il est généralement laissé sur le sol où il prend de la place et gêne la circulation.

Pour pallier ce problème, on connaît les marche-pieds escamotables qui sont montés mobile sur un meuble entre une position rétractée dans laquelle le marche-pied est agencé à l'intérieur d'un logement délimité par le meuble, et une position sortie dans laquelle le marche-pied est agencé en saillie devant la face avant du meuble pour permettre l'accès à l'évier qui équipe le meuble, par exemple.

Un tel marche-pied escamotable est décrit et représenté dans le document US20170370148.

Bien que le marche-pied décrit dans le document US20170370148 réponde au problème de son stockage lorsqu'il n'est pas utilisé, il présente un manque de sécurité.

En effet, toujours selon le document US20170370148, rien n'est prévu pour prévenir le risque de chute accidentelle de l'utilisateur lorsqu'il est debout sur le marche-pied.

De plus, rien n'est prévu pour empêcher une fermeture intempestive du marche-pied lorsqu'un utilisateur est sur une marche du marche-pied.

### Exposé de l'invention

Le but de la présente invention est de résoudre les problèmes mentionnés ci-dessus, en éliminant les inconvénients de l'art antérieur cité.

Pour ce faire, l'objet de la présente invention est de fournir un marche-pied escamotable qui est équipé d'un garde-corps prévu notamment pour limiter le risque de chute accidentelle de l'utilisateur.

On atteint cet objectif, ainsi que d'autres qui apparaîtront à la lecture de la description qui suit, avec un marche-pied escamotable qui comporte au moins une première marche et qui est destiné à équiper un meuble, ledit meuble délimitant un logement interne qui est agencé derrière une face avant transversale du meuble et comprenant un plateau, .

Selon l'invention, le marche-pied est conçu pour être monté mobile longitudinalement sur ledit meuble entre une position rétractée dans laquelle ladite marche du marche-pied est agencée dans ledit logement délimité par le meuble et une position sortie dans laquelle ladite marche du marche-pied est agencée en saillie devant la face avant du meuble de sorte que ladite première marche est apte à accueillir un utilisateur, caractérisé en ce qu'il comporte un garde-corps qui est monté articulé sur le marche-pied entre une première position, dite escamotée, dans laquelle le garde-corps est escamoté et une seconde position, dite déployée, dans laquelle le garde-corps est déployé sur un premier bord longitudinal de ladite marche lorsque le marche-pied occupe sa position sortie, afin de limiter le risque de chute accidentelle de l'utilisateur depuis ladite marche en s'opposant à une fermeture intempestive du marche-pied.

Suivant d'autres caractéristiques optionnelles de l'invention, prises seules ou en combinaison :
- le marche-pied comporte un châssis formant tiroir qui est conçu pour être monté coulissant sur le meuble et qui porte ladite marche, ledit châssis étant adapté pour permettre le coulissement du marche-pied entre sa position rétractée et sa position sortie. Cette caractéristique participe à une intégration parfaite du marche-pied dans le meuble associé ;
- le garde-corps comprend une portion formant butée qui est prévue pour être en appui longitudinal sur la face avant du meuble ou sur le chant du plateau lorsque le garde-corps occupe sa seconde position déployée, pour s'opposer à une fermeture intempestive du marche pied depuis sa position sortie vers sa position rétractée. Cette caractéristique permet une utilisation du marche-pied en sécurité ;
- la première marche s'étend transversalement depuis le premier bord longitudinal jusqu'à un second bord longitudinal et le garde-corps est monté pivotant sur ledit premier bord longitudinal de la première marche, entre sa première position escamotée et sa seconde position déployée ;
- le garde-corps est plaqué sur la première marche lorsqu'il occupe sa première position escamotée.
- le garde-corps s'étend perpendiculairement à la première marche lorsqu'il occupe sa seconde position déployée ;
- le marche-pied est équipé d'une façade transversale d'habillage avant qui est prévue pour affleurer la face avant du meuble lorsque le marche-pied occupe sa position rétractée. Cette caractéristique participe à une intégration parfaite du marche-pied dans le meuble associé ;
- le marche-pied comporte une seconde marche qui forme un escalier avec la première marche de sorte que le marche-pied comporte successivement, suivant une direction transversale, la seconde marche, la première marche puis le garde-corps.

L'invention concerne également un meuble équipé d'un marche-pied du type décrit précédemment, le meuble présentant une face avant transversale qui délimite un logement interne.

### Brève description des dessins

D'autres caractéristiques, buts et avantages de l'invention apparaîtront à la lecture de la description détaillée qui suit pour la compréhension de laquelle on se reportera aux dessins annexés dans lesquels :
[Fig.1] est une vue en perspective qui illustre un meuble équipé d'un marche-pied dans sa position rétractée, selon l'invention ;
[Fig.2] est une vue en perspective qui illustre le meuble équipé du marche-pied de la figure 1, avec le marche-pied en position sortie et le garde-corps dans sa première position escamotée ;
[Fig. 3] est une vue en perspective qui illustre le meuble équipé du marche-pied de la figure 1, avec le marche-pied en position sortie et le garde-corps dans sa seconde position déployée.

Dans la description et les revendications, on adoptera à titre non limitatif la terminologie longitudinal, vertical et transversal en référence au trièdre L, V, T indiqué aux figures, en considérant que le meuble s'étend verticalement depuis un sol horizontal.

Aussi, on utilisera à titre non limitatif les expressions « supérieur », « inférieur » en référence à la partie supérieure et à la partie inférieure respectivement de la figure 1.

Sur l'ensemble de ces figures, les éléments identiques ou similaires sont repérés par des signes de référence identiques ou similaires.

### Description détaillée de modes de réalisation de l'invention

On a représenté à la figure 1 un meuble 10 de cuisine qui comprend un plateau 12 supérieur horizontal et une face avant 14 transversale.

La face avant 14 du meuble 10 s'étend verticalement, c'est à dire perpendiculairement au sol 16. Le plateau 12 comporte un évier 18 et un robinet 20.

Aussi, le meuble 10 est équipé d'un marche-pied 22 escamotable qui est prévu pour favoriser l'accès à une personne de petite taille, tel un enfant, au plateau 12 du meuble 10.

A cet effet, comme on peut le voir sur la figure 3, le marche-pied 22 comporte une première marche 24 supérieure et une seconde marche 26 inférieure qui sont agencées en escalier.

La première marche 24 s'étend transversalement depuis un premier bord longitudinal 28 jusqu'à un second bord longitudinal 30.

De plus, le marche-pied 22 comporte un châssis 32 mobile qui porte la première marche 24 et la seconde marche 26.

Pour intégrer visuellement le marche-pied 22 dans le meuble 10, le marche-pied 22 est équipé d'une façade 34 transversale avant d'habillage qui est solidaire du châssis 32.

Cette façade 34 comprend une poignée 36 de préhension.

Le châssis 32 forme un tiroir, de sorte que le marche-pied 22 est monté coulissant longitudinalement sur le meuble 10 entre une position rétractée illustrée à la figure 1, et une position sortie illustrée aux figures 2 et 3.

Lorsque le marche-pied 22 occupe sa position rétractée, la façade 34 du marche-pied 22 affleure la face avant 14 du meuble 10 et les marches 24, 26 du marche-pied 22 sont agencées dans un logement 38 interne délimité par le meuble 10.

Le logement 38, visible à la figure 3, est agencé derrière la face avant 14 du meuble 10, à l'intérieur du meuble 10 et à l'aplomb de l'évier 18.

A l'inverse, lorsque le marche-pied 22 occupe sa position sortie, les marches 24, 26 sont agencées en saillie devant la face avant 14 du meuble 10, de sorte que les marches 24, 26 sont aptes à accueillir un utilisateur.

Conformément à l'invention, le marche-pied 22 comporte un garde-corps 40 qui présente la forme d'une plaque, par exemple une plaque réalisée en contre-plaqué.

En référence à la figure 3, le garde-corps 40 est délimité par un premier bord longitudinal 42, un second bord longitudinal 44 opposé, un troisième bord transversal 46 arrière et un quatrième bord transversal 48 avant.

Le premier bord longitudinal 42 du garde-corps 40 est monté libre en pivotement sur le second bord 30 de la première marche 24 au moyen d'une charnière 50.

Aussi, le troisième bord transversal 46 du garde-corps 40 dessine une excroissance qui délimite une portion formant butée 52.

Le garde-corps 40 est agencé de sorte que le marche-pied 22 comporte successivement, suivant une direction transversale, la seconde marche 26, la première marche 24 puis le garde-corps 40.

Plus particulièrement, le garde-corps 40 est monté pivotant sur le second bord 30 longitudinal de la première marche 24 au moyen de la charnière 50 prévue à cet effet, entre une première position illustrée à la figure 2 dans laquelle le garde-corps 40 est escamoté, et une seconde position illustrée à la figure 3 dans laquelle le garde-corps 40 est déployé sur un côté de la première marche 24, afin de limiter le risque de chute accidentelle de l'utilisateur depuis la première marche 24.

Comme on peut le voir à la figure 2, dans sa première position escamotée, le garde-corps 40 est couché sur la première marche 24 pour permettre le coulissement du marche-pied 22 entre sa position rétractée et sa position sortie.

En référence à la figure 3, dans sa seconde position déployée, le garde-corps 40 s'étend perpendiculairement à la première marche 24.

Aussi, la butée 52 du garde-corps 40 est en appui longitudinal sur le chant du plateau 12, pour s'opposer à une fermeture intempestive du marche-pied 22 depuis sa position sortie vers sa position rétractée. On comprend ici que, dans cet exemple, le chant du plateau 12 est la partie la plus avancée du meuble ; le chant du plateau est déporté vers l'avant par rapport à la façade avant du meuble.

Ainsi, le marche-pied 22 selon l'invention permet à un utilisateur d'atteindre une position surélevée dans laquelle il est debout, voire à genoux, sur la première marche 24, de façon sécurisée.

En effet, le garde-corps 40 permet à la fois de limiter le risque de chute de l'utilisateur et d'empêcher la fermeture intempestive du châssis 30 qui porte les marches 24, 26 du marche-pied 22. Naturellement, l'invention est décrite dans ce qui précède à titre d'exemple. Il est entendu que l'homme du métier est à même de réaliser différentes variantes de réalisation de l'invention sans pour autant sortir du cadre de l'invention.

Par exemple, le marche-pied 22 peut comporter plus ou moins de deux marches.

## Revendications

1. Marche-pied (22) escamotable qui comporte au moins une première marche (24) et qui est destiné à équiper un meuble (10), ledit meuble (10) délimitant un logement (38) interne qui est agencé derrière une face avant (14) transversale du meuble (10) et comprenant un plateau (12), le marche-pied (22) étant conçu pour être monté mobile longitudinalement sur ledit meuble (10) entre une position rétractée dans laquelle ladite marche (24) du marche-pied (22) est agencée dans ledit logement (38) délimité par le meuble (10) et une position sortie dans laquelle ladite marche (24) du marche-pied (22) est agencée en saillie devant la face avant (14) du meuble (10) de sorte que ladite première marche (24) est apte à accueillir un utilisateur, **caractérisé en ce qu'**il comporte un garde-corps (40) qui est monté articulé sur le marche-pied (22) entre une première position dans laquelle le garde-corps (40) est escamoté et une seconde position dans laquelle le garde-corps (40) est déployé sur un premier bord longitudinal (42) de ladite marche (24), afin de limiter le risque de chute accidentelle de l'utilisateur depuis ladite marche (24) en s'opposant à une fermeture intempestive du marche-pied (22).

2. Marche-pied (22) escamotable selon la revendication 1, **caractérisé en ce qu'**il comporte un châssis (32) formant tiroir qui est conçu pour être monté coulissant sur le meuble (10) et qui porte ladite marche (24), le châssis (32) étant adapté pour permettre le coulissement du marche-pied (22) entre sa position rétractée et sa position sortie.

3. Marche-pied (22) escamotable selon l'une quelconque des revendications précédentes, **caractérisé en ce que** le garde-corps (40) comprend une portion formant butée (52) qui est prévue pour être en appui longitudinal sur la face avant (14) du meuble (10) ou sur le chant du plateau (12) lorsque le garde-corps (40) occupe sa seconde position déployée, pour s'opposer à une fermeture intempestive du marche-pied (22) depuis sa position sortie vers sa position rétractée.

4. Marche-pied (22) escamotable selon l'une quelconque des revendications précédentes, **caractérisé en ce que** la première marche (24) s'étend transversalement depuis le premier bord longitudinal (42) jusqu'à un second bord longitudinal (44) et le garde-corps (40) est monté pivotant sur ledit premier bord longitudinal (42) de la première marche (24), entre sa première position escamotée et sa seconde position déployée.

5. Marche-pied (22) escamotable selon l'une quelconque des revendications précédentes, **caractérisé en ce que** le garde-corps (40) est couché sur la première marche (24) lorsqu'il occupe sa première position escamotée.

6. Marche-pied (22) escamotable selon l'une quelconque des revendications précédentes, **caractérisé en ce que** le garde-corps (40) s'étend perpendiculairement à la première marche (24) lorsqu'il occupe sa seconde position déployée.

7. Marche-pied (22) escamotable selon l'une quelconque des revendications précédentes, **caractérisé en ce qu'**il est équipé d'une façade (34) transversale d'habillage avant qui est prévue pour affleurer la face avant (14) du meuble (10) lorsque le marche-pied (22) occupe sa position rétractée.

8. Marche-pied (22) escamotable selon l'une quelconque des revendications précédentes, **caractérisé en ce qu'**il comporte une seconde marche (26) qui forme un escalier avec la première marche (24) de sorte que le marche-pied (22) comporte successivement, suivant une direction transversale, la seconde marche (26), la première marche (24) puis le garde-corps (40).

9. Meuble (10) équipé d'un marche-pied (22) selon l'une quelconque des revendications 1 à 8, le meuble (10) présentant une face avant (14) transversale qui délimite un logement (38) interne.
